# EUROPÄISCHE PATENTSCHRIFT

(11) **EP 2 042 657 B1**
(45) Veröffentlichungstag und Bekanntmachung des Hinweises auf die Patenterteilung: **01.02.2012**
(21) Anmeldenummer: 07018879.2
(22) Anmeldetag: 26.09.2007
(51) Int. Cl.: E01D 19/00, E01D 19/10

(54) **Vorrichtung zur Verankerung von Kappen am Überbau von Bauwerken**
Device for anchoring caps to the superstructure of buildings
Dispositif pour l'ancrage de chaperons sur la superstructure de constructions

(43) Veröffentlichungstag der Anmeldung: 01.04.2009
(73) Patentinhaber: HALFEN GmbH, 40764 Langenfeld (DE)
(72) Erfinder: Schwabach, Enrico, Dr.-Ing., 06642 Bucha (DE); Füllsack-Köditz, Raimo, Dr.-Ing., 99425 Weimar (DE); Curbach, Manfred, Prof. Dr.-Ing., 01187 Dresden (DE); Bösche, Thomas, Dr.-Ing., 01445 Radebeul (DE)
(74) Vertreter: Riedel, Peter

(56) Entgegenhaltungen:
- DE-A1- 10 109 001
- DE-C1- 19 537 399
- DE-U1- 20 012 824
- DE-U1- 20 303 792
- DE-U1- 29 612 823

## Beschreibung

Die Erfindung betrifft eine Vorrichtung zur Verankerung von Kappen am Überbau von Bauwerken der im Oberbegriff des Anspruchs 1 angegebenen Gattung.

In der DIN 18195 und der Vorschrift "BMV RIZ (Kap 14)" sind die technischen Anforderungen zur Verankerung von Kappen am Überbau von Bauwerken, insbesondere Brücken, festgelegt. Zur Verankerung dienen hauptsächlich Telleranker, die in den Beton des Überbaus eingebettet sind und jeweils einen Flansch aufweisen, der mit der Oberkante des Betons bündig ist. Darüber wird eine Dichtungsschicht aufgebracht, die sich in Längsrichtung durchgehend über den Überbau erstreckt. Jedem einbetonierten Flansch ist ein Losflansch zugeordnet, der unter Zwischenlage der Dichtungsschicht mittels einer Schraube an dem einbetonierten Flansch angeschraubt wird.

Die Telleranker werden entsprechend der gestellten Anforderungen in einem Abstand bis zu 2,5 m voneinander angeordnet. Nachdem alle Telleranker gesetzt sind, wird der Kappenbeton gegossen, wobei innerhalb des Bauraums der Kappe eine geeignete Armierung vorgesehen ist. Auf die Kappe und den Überbau, beispielsweise der Überbau einer Brücke, wirken erhebliche Temperaturänderungen, wobei eine unterschiedliche Wärmeausdehnung von Kappe und Überbau auftritt. Da die bekannten Telleranker als starre Elemente den horizontalen Kräften bei unterschiedlicher Dehnung von Kappe und Überbau keinen Ausgleich gestatten, kann dies zu erheblichen Schäden des Bauwerks führen, die insbesondere an den Kappen auftreten.

In der DE 101 09 001 A1 ist ein verschiebbarer Telleranker zur Verankerung von Betonkappen am Überbau von Brückenbauwerken beschrieben. Dabei befindet sich auf einer Dichtschicht ein Losflansch, der eine gegenüber der Größe der Schraube wesentlich größere Öffnung aufweist, und bei dem der Ringraum zwischen dem Losflansch und der Klemmschraube durch einen Distanzring ausgefüllt ist. Dieser Distanzring besteht vorzugsweise aus Polyäthylen-Schaum, so dass dieser bei entsprechenden auf den Losflansch wirkenden Schiebekräften verformbar ist. Der Losflansch wird mittels Schraubenkopf und der zwischen dem Losflansch und dem Schraubenkopf angeordneten Unterlegscheibe gegen die Dichtschicht gedrückt. Bei in horizontaler Richtung auf das Loslager auftretenden Kräften wird der Losflansch gegenüber der Klemmschraube verschoben, wobei diese Relativbewegung durch den Distanzring aus Polyäthylen-Schaum ermöglicht wird, ohne dass die Klemmschraube verbogen wird. Allerdings treten durch die Verschiebung des Losflansches gegenüber der Dichtschicht erhebliche Querkräfte auf, was unter Umständen eine Beschädigung der Dichtschicht zur Folge haben kann.

Aus der DE 203 03 792 U1 ist eine Vorrichtung zur Verbindung von Betonbauteilen, insbesondere zur Verankerung von Betonkappen am Überbau von Brückenbauwerken bekannt. Dabei ist auf einer Dichtungsbahn ein Losflansch angeordnet, der den Schacht eines Tellerankers relativ eng umschließt, so dass lediglich ein geringer Spalt verbleibt. Zwischen dem Kopf und dem Losflansch ist ein Dichtungsmittel in Form einer Scheibe angeordnet, die beim Spannen zusammengedrückt wird, und derart verformbar ist, dass bei angezogenem Kopf etwaige Spalte bzw. Öffnungen zwischen dem Kopf und dem Losflansch abgedichtet werden.

In DE 296 12 823 U1 ist eine Vorrichtung zur Verankerung von Betonkappen am Überbau von Bauwerken beschrieben. Dabei befindet sich auf einer Dichtschicht ein Losflansch, der in seinem einer Klemmschraube benachbarten Bereich einen axialen Vorsprung aufweist, an welchem sich der Kopf der Klemmschraube abstützt. Auf dem Losflansch ist ein Schiebeelement oder eine verschiebbare Ankerplatte vorgesehen, welche durch ihre jeweilige Ausbildung in einer Richtung quer zur Längsachse der Spannschraube begrenzt verschieblich ist. Zwischen dem Schiebeelement und dem Losflansch ist ein Dichtelement angeordnet, das dazu dient, beim Gießen der Kappe den Eintritt von Betonmaterial in den Spalt zwischen Schiebeelement und Losflansch zu verhindern. Diese Vorrichtung zeigt sämtliche Merkmale des Oberbegriffs des Anspruchs 1.

Aus DE 200 12 824 U1 ist eine Fest-/Losflansch-Konstruktion als Verankerung von zwei Betonbauteilen bekannt. Die Betonbauteile sind mit einer Abdichtung voneinander getrennt und mittels einer Schraubverbindung miteinander verbunden. Dabei wird durch eine Querkraftscheibe die Dicke der Abdichtung überbrückt, so dass in der Verbindungsschraube zwischen den beiden Teilen der Los-/Festflansch-Konstruktion ein Moment nicht entsteht. Die Gleitschicht ist von einem leicht verformbaren Element umgeben, um die nötigen Freiräume für die Verschiebung zu schaffen.

Der Erfindung liegt die Aufgabe zugrunde, eine Vorrichtung zur Verankerung von Kappen am Überbau von Bauwerken der gattungsgemäßen Art zu schaffen, die günstig herstellbar ist und durch die eine Einwirkung von horizontalen Kräften auf die Verankerungsmittel vermieden wird.

Diese Aufgabe wird durch eine Vorrichtung mit den Merkmalen des Anspruchs 1 gelöst.

Durch die erfindungsgemäße Anordnung eines Verformungskörpers, der den Ankerschaft umgibt, können horizontale Kräfte richtungsunabhängig kompensiert werden. Auch beim Einbau des Ankers mit dem Verformungskörper muss nicht auf eine bestimmte Ausrichtung geachtet werden, was die Montage vereinfacht.

Da der Verformungskörper an seinem dem Loslager benachbarten Ende eine radiale Erweiterung aufweist und den Außenumfang des Loslagers umschließt, ist auch auf der Höhe des Loslagers eine horizontale Bewegung des Betons der Kappe möglich, ohne den Anker zu beeinträchtigen.

Gemäß einer bevorzugten Ausgestaltung der Erfindung ist der Anker ein Bolzen, der zumindest an seinem dem Ankerkopf abgewandten Ende einen Gewindeabschnitt aufweist. Ein solcher Bolzen ist ein kostengünstiges Standardbauteil, das sich auf einfache Weise in der Ankeraufnahme befestigen lässt zum Spannen des Loslagers gegen die Dichtschicht ist es, besonders einfach und kostengünstig wenn das Spannelement eine auf dem Gewindeabschnitt des Bolzens angeordnete Mutter ist. Damit lässt sich die Spannkraft, mit der das Loslager gegen die Dichtschicht beaufschlagt wird, genau einstellen.

Um die Zahl der notwendigen Einzelteile zu reduzieren, ist es zweckmäßig, dass der Ankerkopf einstückig mit dem Ankerschaft ausgeführt ist. Dabei ist der Ankerkopf vorzugsweise als Sechskant ausgeführt, so dass gängige Werkzeuge zu dessen Montage benutzt werden können. Alternativ zur einstückigen Ausführung ist es jedoch auch möglich, dass der Anker eine Gewindestange ist, an deren äußerem Ende als Ankerkopf eine Mutter angeordnet ist. Eine solche Ausführung hat den Vorteil, dass auf den bereits montierten Ankerschaft der Verformungskörper aufgesteckt werden kann und danach die als Ankerkopf dienende Mutter aufgeschraubt wird.

Es ist weiterhin von Vorteil, dass am Ankerkopf eine Ankerplatte angeordnet ist, die an einer radialen Fläche des Verformungskörpers anliegt und einen größeren Durchmesser aufweist als das diesem zugewandten Ende des Verformungskörpers. Damit ergibt sich zwischen der Ankerplatte und dem Loslager ein Abschnitt, in den der Beton eindringen kann, so dass in vertikaler Richtung eine große Verankerungskraft gegeben ist. Die Ankerplatte weist eine derart große Öffnung, bezogen auf den Ankerschaft, auf, dass die Ankerplatte quer zum Ankerschaft begrenzt verschieblich ist. Bei einer horizontalen Bewegung des Betons der Kappe wird somit auch die Ankerplatte verschoben, so weit dies die Öffnung in der Ankerplatte gestattet.

Um die Ankerplatte bei der Montage auf einfache Weise zentrisch zu positionieren, ist es vorteilhaft, dass der Verformungskörper an seiner dem Ankerkopf zugewandten Stirnseite einen axialen Vorsprung aufweist und dieser Vorsprung in die Öffnung der Ankerplatte greift. Um eine mögliche Differenz der Querschnitte von Ankerkopf und Öffnung in der Ankerplatte zu überbrücken, ist zwischen der Ankerplatte und dem Ankerkopf eine Zwischenscheibe angeordnet, deren Außendurchmesser mindestens das 1,3fache, vorzugsweise etwa das 1,5fache des Durchmessers der Öffnung der Ankerplatte beträgt. Der Innendurchmesser der Zwischenscheibe ist dem Durchmesser des Ankerschaftes angepasst.

Der Verformungskörper besteht vorzugsweise aus einem Hartschaumstoff, insbesondere Polystyrol. Ein derartiges Material bietet ausreichende Formsteifigkeit beim Einbringen des Betons zur Herstellung der Kappe. Erst im Fall einer relativen Verschiebung der Kappe, bei der wesentlich größere Kräfte auftreten, erfolgt eine Verformung des Materials.

Zur einfachen Montage des Ankers umfasst die Ankeraufnahme bevorzugt eine einbetonierte Hülse mit einem Innengewinde. Die Hülse ist zweckmäßigerweise mit einem einbetonierten Verankerungselement versehen, das an seinem der Hülse abgewandten Ende einen Kopf aufweist. Der Kopf dient dabei zur Erhöhung der Zugkraft in Längsrichtung des Ankers und sichert damit die Ankeraufnahme im Beton des Überbaus. Zur einfachen Verbindung des Verankerungselementes mit der Hülse weist das Verankerungselement einen Gewindeabschnitt auf, der in die Hülse geschraubt ist. Alternativ hierzu kann das Verankerungselement in einen Hülsenabschnitt ragen, wobei dieser Hülsenabschnitt mit dem Verankerungselement auf andere Weise fest verbunden, beispielsweise verpresst ist. Zur Lagesicherung des Verankerungselementes mit der Hülse beim Betonieren des Überbaus ist die Hülse mit einem Montageelement versehen, das mit einbetoniert wird.

Für den Fall, dass an einem bereits fertigen Überbau noch zusätzliche Anker angeordnet werden sollen oder für den Fall von Sanierungsarbeiten ist es zweckmäßig, dass die Ankeraufnahme einen Dübel mit einer Gewindehülse umfasst. Ein solcher Dübel kann in eine Bohrung im Beton des Überbaus eingesetzt werden.

Um die Dichtheit der Anordnung im Bereich des Ankerabschnitts am vorderen Ende der Ankeraufnahme zu erhöhen, ist es vorteilhaft, dass unter dem Loslager zwischen der Dichtschicht und dem Überbau eine Lagerplatte angeordnet ist, deren Durchmesser ≥ dem Durchmesser des Loslagers ist. Diese Lagerplatte besitzt eine zentrische Öffnung, die auf den Außendurchmesser des Ankerschaftes abgestimmt ist. Durch die auf das Loslager wirkende Spannkraft wird bewirkt, dass das Material der Lagerplatte den Ankerschaft dichtend umschließt. Außerdem wird verhindert, dass die Dichtschicht durch Unebenheiten an der Betonoberfläche zerstört wird. Die Dicke der Lagerplatte beträgt zwischen 2 mm und 10 mm, vorzugsweise 3 mm. Die Lagerplatte besteht vorzugsweise aus einem polymerisierten Chloropren-Kautschuk. Alternativ hierzu kann unter dem Loslager zwischen der Dichtschicht und dem Überbau eine Dichtung aus einem bituminösen Material angeordnet sein.

Ausführungsbeispiele der Erfindung sind nachstehend anhand der Zeichnung näher erläutert. In der Zeichnung zeigt:
- Fig. 1: eine Prinzipdarstellung einer auf einem Überbau mit Verankerungsmitteln befestigten Kappe,
- Fig. 2: einen vertikalen Schnitt durch einen Ausschnitt des Überbaus und der Kappe mit der Verankerung,
- Fig. 3: eine Ausführungsvariante zu Fig. 2,
- Fig. 4: eine perspektivische Darstellung eines Schnittes durch einen in einer Ankeraufnahme im Überbau befestigten An- ker,
- Fig. 5: eine Ausführungsvariante zu Fig. 4.

Die Fig. 1 zeigt eine schematische Darstellung einer Kappe 2, die auf dem seitlichen Rand eines Überbaus 1 eines Bauwerks, insbesondere einer Brücke, angeordnet ist. Derartige Kappen 2 dienen häufig als Gehweg oder zur Aufnahme von Lärmschutzwänden 3. Zur Befestigung der Kappe 2 dienen in regelmäßigen Abständen angeordnete Verankerungsvorrichtungen 4. Diese Verankerungsvorrichtung 4 wird später noch zu Fig. 2 bis 5 im Detail beschrieben. Mit dem Pfeil 5 ist die mögliche Belastung der Schallschutzwand 3 durch Wind angegeben, der Pfeil 6 bezeichnet die Zugkraft und der Pfeil 7 die Haltekraft. Mit Mₖ ist der Punkt bezeichnet, an dem das Kippmoment wirkt.

Die Fig. 2 zeigt einen vertikalen Schnitt durch einen Ausschnitt des Überbaus 1 und der Kappe 2 mit der Verankerungsvorrichtung 4. Die Verankerungsvorrichtung 4 umfasst eine Ankeraufnahme 8, die aus einem Verankerungselement 12 und einer Hülse 11 besteht, deren Oberkante bündig mit der Oberkante des Überbaus 1 ist. Das Verankerungselement 12 ist als Bolzen bzw. entsprechend lange Schraube ausgeführt und weist einen Gewindeabschnitt 13 auf, der in das untere Ende der Hülse 11 geschraubt ist. Das Verankerungselement 12 besitzt einen Kopf 14 und eine daran befindliche Scheibe 15, so dass die Haltekraft im Beton des Überbaus 1 erhöht ist. Die Ankeraufnahme 8 ist mit einem Montageelement 16 versehen, das sich orthogonal zur Längsachse des Verankerungselementes 12 erstreckt und am unteren Ende der Hülse 11 befestigt ist.

Bevor der in Fig. 2 gezeigte Beton der Kappe 2 gegossen wird, werden auf der Oberseite des Überbaus 1 eine Dichtschicht 21 aufgebracht und Anker 9 gesetzt. Zwischen der Dichtschicht 21 und der Oberseite des Überbaus 1 können im Bereich der Hülse 11 der Ankeraufnahme 8 Lagerplatten 22 angeordnet sein, die beispielsweise aus einem polymerisierten Chloropren-Kautschuk bestehen. Eine solche Lagerplatte ist beispielsweise zwischen 2 mm und 10 mm dick, vorzugsweise beträgt die Dicke 3 mm. Auf der Dichtschicht 21 befindet sich über der Lagerplatte 22 ein Loslager 20 mit einer zentrischen Bohrung, durch die ein Gewindeabschnitt 19 des Ankers 9 ragt, wobei der Anker 9 mit Hilfe dieses Gewindeabschnitts 19 in die Hülse 11 geschraubt ist. An dem Gewindeabschnitt 19 ist auch eine als Spannelement 23 dienende Mutter angeordnet. Auf diese Weise kann eine vorbestimmte Kraft, mit der das Loslager 20 die Dichtschicht 21 belastet, eingestellt werden. Wie sich aus der Darstellung in Fig. 2 auch ergibt, ist der Durchmesser der Lagerplatte 22 etwas größer als der Durchmesser des Loslagers 20.

Der Anker 9 weist am oberen Ende des Ankerschaftes 17 einen Ankerkopf 18 auf, wobei es sich dabei um den Sechskantkopf einer handelsüblichen Schraube handelt. Der Ankerschaft 17 ist von einem Verformungskörper 10 umgeben, der einen hülsenförmigen Abschnitt 24 sowie eine radiale Erweiterung 25 und einen ringförmigen Abschnitt 26 umfasst. Die radiale Erweiterung 25 und der ringförmige Abschnitt 26 decken das Loslager 20 komplett ab und schließen dieses gemeinsam mit der darunter befindlichen Dichtschicht 21 ein. An dem oberen Ende des hülsenförmigen Abschnitts 24 befindet sich ein Vorsprung 27, wo dass die Stirnseite des Verformungskörpers 10 einen Absatz bildet, an dem eine Ankerplatte 28 anliegt. Die Ankerplatte 28 weist eine Öffnung 29 auf, die wesentlich größer ist als der Durchmesser des Ankerschaftes 17, wobei der Vorsprung 27 dafür sorgt, dass die Ankerplatte 28 so positioniert ist, dass der Rand der Öffnung 29 überall den gleichen Abstand zum Ankerschaft 17 aufweist.

Zwischen dem Ankerkopf 18 und der Ankerplatte 28 befindet sich eine Zwischenscheibe 30, deren äußerer Durchmesser größer ist als der Querschnitt der Öffnung 29. Über dem Kopf 18 und der Zwischenscheibe 30 befindet sich ein Dichtelement 31, das auf der Oberseite der Ankerplatte 28 aufliegt und das Eindringen von Feuchtigkeit zwischen dem Ankerschaft 17 und dem Verformungskörper 10 verhindert. Um den Beton der Kappe entsprechend zu bewehren, sind in Längs- und Querrichtung verlaufende Bewehrungsstäbe 32 vorgesehen.

Sofern Kräfte in horizontaler Richtung auf die Kappe 2 relativ zur Lage des Überbaus 1 einwirken, so wird der Verformungskörper 10 aufgrund seiner begrenzten Festigkeit auf der Seite zusammengedrückt, auf der die Kraft einwirkt, so dass eine Verschiebung der Kappe 2 möglich ist, ohne dass auf den Anker 9 nennenswerte Kräfte in Scherrichtung auftreten. Auch das Loslager 20 behält seine Lage bei, da hier der ringförmige Abschnitt 26 verformt wird. Ebenso kann die Ankerplatte 28 begrenzt in horizontaler Richtung verschoben werden, und zwar in dem Maße des Abstandes zwischen der Innenwandung der Öffnung 29 und dem Ankerschaft 17. Die jeweiligen Dimensionen des Verformungskörpers 10 werden unter Berücksichtigung der zu erwartenden relativen Bewegungen zwischen dem Überbau 1 und der Kappe 2 festgelegt.

In Fig. 3 ist eine Ausführungsvariante zu Fig. 2 gezeigt, die sich lediglich bezüglich der Ankeraufnahme 8 von der zuvor beschriebenen Ausführung unterscheidet. Wie aus Fig. 3 ersichtlich ist, weist die Hülse 11 unterhalb des Montageelementes 16 einen Abschnitt 35 auf, durch den sich das Verankerungselement 33 erstreckt. Zur Verbindung der Hülse 11 mit dem Verankerungselement 33 wird der Abschnitt 35 mit dem Schaft des Verankerungselementes 33 verpresst. An seinem äußeren Ende weist das Verankerungselement 33 einen tellerförmigen Kopf 34 auf, der dazu beiträgt, die Haltekraft im Überbau zu erhöhen. Alle übrigen Teile in Fig. 3 stimmen mit denjenigen der Fig. 2 überein, so dass für gleiche Teile die selben Bezugzeichen verwendet sind.

Die Fig. 4 zeigt eine perspektivische Darstellung eines Schnittes durch einen in einer Ankeraufnahme im Überbau befestigten Anker, das heißt im Zustand vor dem Betonieren der Kappe. Wie aus Fig. 4 ersichtlich ist, befindet sich in dem Überbau 1 eine Ankeraufnahme 8, die aus einer Hülse 36 und einem Gewindebolzen 37 mit endseitigem Kopf 38 besteht. Auf der Oberseite 39 des Überbaus 1 befindet sich die bereits in Fig. 2 und 3 gezeigte Lagerplatte 22, über die sich die Dichtschicht 21 erstreckt. Auf der Dichtschicht 21 liegt das Loslager 20, durch dessen zentrische Öffnung ein als Gewindebolzen ausgeführter Ankerschaft 40 ragt, der in die Hülse 36 eingeschraubt ist. Der Ankerschaft 40 sowie das Loslager 20 sind von einem Verformungskörper 10 umgeben, der in etwa die gleiche Gestalt aufweist, wie derjenige in den Fig. 2 und 3. Am oberen Ende des Verformungskörpers 10 befindet sich die Ankerplatte 28, die von einem Ankerkopf 41 zur Anlage an dem Verformungskörper 10 gebracht wird.

Die Fig. 5 zeigt eine Ausführungsvariante zu Fig. 4, bei der in dem Überbau 1 eine vertikale Bohrung 42 eingebracht ist. Diese vertikale Bohrung 42 dient zur Aufnahme eines Dübels 43, dessen der Oberseite 39 benachbarter Abschnitt als Hülse 44 ausgebildet ist und der an seinem weiter innen liegenden Abschnitt mit radial nach außen gerichteten Verformungen 45 in dem Überbau 1 gehalten wird. Wie bereits zu Fig. 4 beschrieben, befindet sich an der Oberseite 39 des Überbaus 1 die Lagerplatte 22, die den Ankerschaft 40 dichtend umschließt, und darüber erstreckt sich die Dichtschicht 21. Auf der Dichtschicht 21 liegt das Loslager 20, das von dem Spannelement 23 gegen die Dichtschicht 21 belastet wird. Der Verformungskörper 10 entspricht von der Form und Konsistenz demjenigen zu Fig. 4. Bei dem Ankerschaft 40 in Fig. 5 ist am oberen Ende des Gewindes eine Mutter 46 aufgeschraubt, die die Ankerplatte 28 in Anlage an dem Verformungskörper 10 hält.

## Patentansprüche

1. Vorrichtung zur Verankerung von Kappen (2) am Überbau (1) von Bauwerken, umfassend eine Dichtschicht (21), Loslager (20) und Ankeraufnahmen (8), wobei im eingebauten Zustand zwischen der Kappe (2) und dem Überbau (1) die Dichtschicht (21) angeordnet ist und Verankerungsmittel vorgesehen rind, wobei im Bereich der Verankerungsmittel auf der der Kappe (2) zugewandten Seite der Dichtschicht (21) die Loslager (20) vorgesehen sind und die Verankerungsmittel durch eine Öffnung der Loslager (20) in den Überbau (1) greifen und in den entsprechenden Ankeraufnahmen (8) im Überbau (1) befestigbar sind, wobei die Verankerungsmittel jeweils einen Anker (9) mit einem Ankerschaft (17, 40) und einem Ankerkopf (18, 41, 46) umfassen, und wobei am Anker (9) ein Spannelement (23) angeordnet ist, das zum Spannen des Loslagers (20) gegen die Dichtschicht (21) vorgesehen ist, **dadurch gekennzeichnet, dass** zwischen Ankerkopf (18, 41, 46) und dem Loslager (20) ein den Ankerschaft (17, 40) umgebender Verformungskörper (10) mit einem hülsenförmigen Abschnitt (24) angeordnet ist und der Verformungskörper (10) an seinem dem Loslager (20) benachbarten Ende eine radiale Erweiterung (25) aufweist und den Außenumfang des Loslagers (20) umschließt.

2. Vorrichtung nach Anspruch 1,
**dadurch gekennzeichnet, dass** der Anker (9) ein Bolzen ist, der zumindest an seinem dem Ankerkopf (18, 41, 46) abgewandten Ende einen Gewindeabschnitt (19) aufweist.

3. Vorrichtung nach Anspruch 2,
**dadurch gekennzeichnet, dass** als Spannelement (23) eine auf dem Gewindeabschnitt (19) angeordnete Mutter vorgesehen ist.

4. Vorrichtung nach einem der Ansprüche 1 bis 3,
**dadurch gekennzeichnet, dass** der Ankerkopf (18) einstückig mit dem Ankerschaft (17) ausgeführt ist.

5. Vorrichtung nach einem der Ansprüche 2 oder 3,
**dadurch gekennzeichnet, dass** der Anker (9) eine Gewindestange ist, an deren äußerem Ende als Ankerkopf eine Mutter (46) angeordnet ist.

6. Vorrichtung nach einem der Ansprüche 1 bis 5,
**dadurch gekennzeichnet, dass** am Ankerkopf (18, 41, 46) eine Ankerplatte (28) angeordnet ist, die an einer radialen Fläche des Verformungskörpers (10) anliegt und einen größeren Durchmesser aufweist als das diesem zugewandte Ende des Verformungskörpers (10).

7. Vorrichtung nach Anspruch 6,
**dadurch gekennzeichnet, dass** die Ankerplatte (28) eine derart große Öffnung (29) aufweist, dass die Ankerplatte (28) quer zum Anker (9) begrenzt verschieblich ist.

8. Vorrichtung nach Anspruch 7,
**dadurch gekennzeichnet, dass** der Verformungskörper (10) an seiner dem Ankerkopf (18) zugewandten Stirnseite einen axialen Vorsprung (27) aufweist und dieser Vorsprung (27) in die Öffnung (29) der Ankerplatte (28) greift.

9. Vorrichtung nach Anspruch 7 oder 8,
**dadurch gekennzeichnet, dass** zwischen dem Ankerkopf (18) und der Ankerplatte (28) eine Zwischenscheibe (30) angeordnet ist, deren Außendurchmesser mindestens das 1,3fache, vorzugsweise das 1,5fache des Durchmessers der Öffnung (29) der Ankerplatte (28) beträgt.

10. Vorrichtung nach einem der Ansprüche 1 bis 9,
**dadurch gekennzeichnet, dass** der Verformungskörper (10) aus einem Hartschaumstoff, insbesondere Polystyrol, besteht.

11. Vorrichtung nach einem der Ansprüche 1 bis 10,
**dadurch gekennzeichnet, dass** die Ankeraufnahme (8) eine einbetonierte Hülse (11) mit einem Innengewinde umfasst.

12. Vorrichtung nach Anspruch 11,
**dadurch gekennzeichnet, dass** die Hülse (11) mit einem einbetonierten Verankerungselement (12) versehen ist, das an seinem der Hülse (11) abgewandten Ende einen Kopf (14, 34) aufweist.

13. Vorrichtung nach Anspruch 12,
**dadurch gekennzeichnet, dass** das Verankerungselement (12) einen Gewindeabschnitt (13) aufweist, der in die Hülse (11) geschraubt ist.

14. Vorrichtung nach Anspruch 12,
**dadurch gekennzeichnet, dass** das Verankerungselement (33) in einen Hülsenabschnitt (35) ragt und dieser mit dem Verankerungselement (33) verpresst ist.

15. Vorrichtung nach einem der Ansprüche 11 bis 14,
**dadurch gekennzeichnet, dass** die Hülse (11) mit einem einbetonierten Montageelement (16) versehen ist.

16. Vorrichtung nach einem der Ansprüche 1 bis 10,
**dadurch gekennzeichnet, dass** die Ankeraufnahme (8) einen Dübel (43) mit einer Gewindehülse (44) umfasst.

17. Vorrichtung nach einem der Ansprüche 1 bis 16,
**dadurch gekennzeichnet, dass** unter dem Loslager (20) zwischen der Dichtschicht (21) und dem Überbau (1) eine Lagerplatte (22) angeordnet ist, deren Durchmesser ≥ dem Durchmesser des Loslagers (20) ist.

18. Vorrichtung nach Anspruch 17,
**dadurch gekennzeichnet, dass** die Dicke der Lagerplatte (22) zwischen 2 mm und 10 mm, vorzugsweise 3 mm beträgt.

19. Vorrichtung nach Anspruch 17 oder 18,
**dadurch gekennzeichnet, dass** die Lagerplatte (22) aus einem polymerisierten Chloropren-Kautschuk besteht.

20. Vorrichtung nach einem der Ansprüche 1 bis 16,
**dadurch gekennzeichnet, dass** unter dem Loslager (20) zwischen der Dichtschicht (21) und dem Überbau (1) eine Dichtung aus einem bituminösen Material angeordnet ist.

21. Vorrichtung nach einem der Ansprüche 1 bis 20,
**dadurch gekennzeichnet, dass** der Ankerkopf (18) mit einem diesen abdeckenden Dichtelement (31) versehen ist.

## Claims

1. A device for anchoring caps (2) to the superstructure (1) of buildings, comprising a sealing layer (21), movable bearings (20) and anchor receptacles (8), with the sealing layer (21) being arranged in the installed state between the cap (2) and the superstructure (1) and anchoring means being provided, with the movable bearings (20) being provided in the region of the anchoring means on the side of the sealing layer (21) facing the cap (2) and the anchoring means engaging through an opening in the movable bearings (20) in the superstructure (1) and being able to be fastened in the corresponding anchor receptacles (8) in the superstructure (1), the anchoring means comprising in each case an anchor (9) with an anchor shank (17, 40) and an anchor head (18, 41, 46), and with a clamping element (23) being arranged on the anchor (9), which element is provided for clamping the movable bearing (20) against the sealing layer (21), **characterised in that** a deformation body (10), surrounding the anchor shank (17, 40), with a sleeve-shaped section (24) is arranged between the anchor head (18, 41, 46) and the movable bearing (20), and the deformation body (10) has at its end adjacent to the movable bearing (20) a radial widened section (25) and surrounds the outer periphery of the movable bearing (20).

2. A device according to Claim 1, **characterised in that** the anchor (9) is a pin which has a threaded section (19) at least on its end remote from the anchor head (18, 41, 46).

3. A device according to Claim 2, **characterised in that** a nut arranged on the threaded section (19) is provided as clamping element (23).

4. A device according to one of Claims 1 to 3, **characterised in that** the anchor head (18) is embodied in one piece with the anchor shank (17).

5. A device according to one of Claims 2 or 3, **characterised in that** the anchor (9) is a threaded rod, on the outer end of which a nut (46) is arranged as anchor head.

6. A device according to one of Claims 1 to 5, **characterised in that** an anchor plate (28) is arranged on the anchor head (18, 41, 46), which anchor plate lies against a radial surface of the deformation body (10) and has a larger diameter than the end of the deformation body (10) facing it.

7. A device according to Claim 6, **characterised in that** the anchor plate (28) has such a large opening (29) that the anchor plate (28) is limitedly displaceable transversely to the anchor (9).

8. A device according to Claim 7, **characterised in that** the deformation body (10) has an axial projection (27) on its end face facing the anchor head (18), and this projection (27) engages in the opening (29) in the anchor plate (28).

9. A device according to Claim 7 or 8, **characterised in that** an intermediate disc (30) is arranged between the anchor head (18) and the anchor plate (28), the external diameter of which intermediate disc is at least 1.3 times, preferably 1.5 times, the diameter of the opening (29) in the anchor plate (28).

10. A device according to one of Claims 1 to 9, **characterised in that** the deformation body (10) consists of a rigid foam, in particular polystyrene.

11. A device according to one of Claims 1 to 10, **characterised in that** the anchor receptacle (8) comprises a concrete-embedded sleeve (11) with an internal thread.

12. A device according to Claim 11, **characterised in that** the sleeve (11) is provided with a concrete-embedded anchoring element (12) which has a head (14, 34) on its end remote from the sleeve (11).

13. A device according to Claim 12, **characterised in that** the anchoring element (12) has a threaded section (13) which is screwed into the sleeve (11).

14. A device according to Claim 12, **characterised in that** the anchoring element (33) projects into a sleeve section (35) and the latter is compressed with the anchoring element (33).

15. A device according to one of Claims 11 to 14, **characterised in that** the sleeve (11) is provided with a concrete-embedded assembly element (16).

16. A device according to one of Claims 1 to 10, **characterised in that** the anchor receptacle (8) comprises a plug (43) with a threaded sleeve (44).

17. A device according to one of Claims 1 to 16, **characterised in that** a bearing plate (22) is arranged beneath the movable bearing (20) between the sealing layer (21) and the superstructure (1), the diameter of which plate is ≥ the diameter of the movable bearing (20).

18. A device according to Claim 17, **characterised in that** the thickness of the bearing plate (22) is between 2 mm and 10 mm, preferably 3 mm.

19. A device according to Claim 17 or 18, **characterised in that** the bearing plate (22) consists of a polymerised chloroprene rubber.

20. A device according to one of Claims 1 to 16, **characterised in that** a seal made of a bituminous material is arranged beneath the movable bearing (20) between the sealing layer (21) and the superstructure (1).

21. A device according to one of Claims 1 to 20, **characterised in that** the anchor head (18) is provided with a sealing element (31) which covers it.

## Revendications

1. Dispositif pour l'ancrage de chaperons (2) sur la superstructure (1) de constructions, comprenant une couche d'étanchéité (21), des appareils d'appui lâches (20) et des logements d'ancrage (8), étant précisé qu'à l'état monté, la couche d'étanchéité (21) est disposée entre le chaperon (2) et la superstructure (1) et qu'il est prévu des moyens d'ancrage, que les appareils d'appui (20) sont prévus dans la zone des moyens d'ancrage, sur le côté de la couche d'étanchéité (21) tourné vers le chaperon (2) et que les moyens d'ancrage pénètrent dans la superstructure (1) par une ouverture des appareils d'appui (20) et sont aptes à être fixés dans ladite superstructure (1) dans les logements d'ancrage (8) correspondants, que les moyens d'ancrage comprennent chacun un élément d'ancrage (9) avec une tige d'ancrage (17, 40) et une tête d'ancrage (18, 41, 46), et qu'il est prévu sur l'élément d'ancrage (9) un élément de serrage (23) qui est destiné à serrer l'appareil d'appui lâche (20) contre la couche d'étanchéité (21),
**caractérisé en ce qu'**il est prévu entre la tête d'ancrage (18, 41, 46) et l'appareil d'appui lâche (20) un corps de déformation (10) qui entoure la tige d'ancrage (17, 40) et qui présente une partie en forme de gaine (24), et **en ce que** le corps de déformation (10) présente à son extrémité voisine de l'appareil d'appui (20) une partie élargie radiale (25) et entoure la circonférence extérieure de l'appareil d'appui (20).

2. Dispositif selon la revendication 1, **caractérisé en ce que** l'élément d'ancrage (9) est constitué par un axe qui présente au moins à son extrémité opposée à la tête d'ancrage (18, 41, 46) une partie filetée (19).

3. Dispositif selon la revendication 2, **caractérisé en ce qu'**il est prévu comme élément de serrage (23) un écrou disposé sur la partie filetée (19).

4. Dispositif selon l'une des revendications 1 à 3, **caractérisé en ce que** la tête d'ancrage (18) est réalisée d'une seule pièce avec la tige d'ancrage (17).

5. Dispositif selon l'une des revendications 2 ou 3, **caractérisé en ce que** la tige d'ancrage (9) est constituée par une tige filetée à l'extrémité extérieure de laquelle est disposé comme tête d'ancrage un écrou (46).

6. Dispositif selon l'une des revendications 1 à 5, **caractérisé en ce qu'**il est prévu sur la tête d'ancrage (18, 41, 46) une plaque d'ancrage (28) qui est appliquée contre une surface radiale du corps de déformation (10) et qui présente un diamètre plus grand que l'extrémité du corps de déformation (10) tournée vers elle.

7. Dispositif selon la revendication 6, **caractérisé en ce que** la plaque d'ancrage (28) présente une ouverture (29) d'une taille telle que ladite plaque d'ancrage (28) a une mobilité limitée transversalement par rapport à l'élément d'ancrage (9).

8. Dispositif selon la revendication 7, **caractérisé en ce que** le corps de déformation (10) présente sur son côté frontal tourné vers la tête d'ancrage (18) une saillie axiale (27), et cette saillie (27) pénètre dans l'ouverture (29) de la plaque d'ancrage (28).

9. Dispositif selon la revendication 7 ou 8, **caractérisé en ce qu'**il est prévu entre la tête d'ancrage (18) et la plaque d'ancrage (28) une rondelle intermédiaire (30) dont le diamètre extérieur est égal au moins à 1,3 fois, de préférence à 1,5 fois le diamètre de l'ouverture (29) de la plaque d'ancrage (28).

10. Dispositif selon l'une des revendications 1 à 9, **caractérisé en ce que** le corps de déformation (10) se compose d'une mousse rigide, en particulier du polystyrène.

11. Dispositif selon l'une des revendications 1 à 10, **caractérisé en ce que** le logement d'ancrage (8) comprend une gaine (11) scellée dans le béton et présentant un filetage intérieur.

12. Dispositif selon la revendication 11, **caractérisé en ce que** la gaine (11) est pourvue d'un élément d'ancrage (12) scellé dans le béton, qui présente à son extrémité opposée à la gaine (11) une tête (14, 34).

13. Dispositif selon la revendication 12, **caractérisé en ce que** l'élément d'ancrage (12) présente une partie filetée (13) qui est vissée dans la gaine (11).

14. Dispositif selon la revendication 12, **caractérisé en ce que** l'élément d'ancrage (33) entre dans la partie formant gaine (35), et celle-ci est reliée par compression à l'élément d'ancrage (33).

15. Dispositif selon l'une des revendications 11 à 14, **caractérisé en ce que** la gaine (11) est pourvue d'un élément de montage (16) scellé dans le béton.

16. Dispositif selon l'une des revendications 1 à 10, **caractérisé en ce que** le logement d'ancrage (8) comprend une cheville (43) avec une gaine filetée (44).

17. Dispositif selon l'une des revendications 1 à 16, **caractérisé en ce qu'**il est prévu sous l'appareil d'appui lâche (20), entre la couche d'étanchéité (21) et la superstructure (1), une plaque d'appui (22) dont le diamètre ≥ au diamètre de l'appareil d'appui lâche (20).

18. Dispositif selon la revendication 17, **caractérisé en ce que** l'épaisseur de la plaque d'appui (22) est située entre 2 mm et 10 mm, et est de préférence de 3 mm.

19. Dispositif selon la revendication 17 ou 18, **caractérisé en ce que** la plaque d'appui (22) se compose d'un caoutchouc chloroprène polymérisé.

20. Dispositif selon l'une des revendications 1 à 16, **caractérisé en ce qu'**il est prévu sous l'appareil d'appui (20), entre la couche d'étanchéité (21) et la superstructure (1), un joint d'étanchéité en matériau bitumineux.

21. Dispositif selon l'une des revendications 1 à 20, **caractérisé en ce que** la tête d'ancrage (18) est pourvue d'un élément d'étanchéité (31) qui la recouvre.
